# EUROPÄISCHE PATENTANMELDUNG

(11) **EP 0 667 429 A1**
(43) Veröffentlichungstag der Anmeldung: **16.08.1995**
(21) Anmeldenummer: 95100141.1
(22) Anmeldetag: 05.01.1995
(51) Int. Cl.: E04G 15/06

(54) **Schalung**

(30) Priorität: 11.02.1994 DE 9402323 U
(71) Anmelder: PECA-VERBUNDTECHNIK GMBH, D-84130 Dingolfing (DE)
(72) Erfinder: Fischer, Willibald, D-84130 Dingolfing (DE)
(74) Vertreter: Grünecker, Kinkeldey, Stockmair & Schwanhäusser Anwaltssozietät

(57) **Zusammenfassung**

Es wird eine Schalung (1) mit einer Schalungswandung (2) für eine Deckenaussparung im Betonbau beschrieben. Zum unfallsicheren Arbeiten und zur Bewehrung wird vorgeschlagen, mit einer derartigen Schalung eine Absturzsicherung in Form eines tragfähigen Bewehrungselementes (4) vorzusehen, das die Deckenaussparung überspannt.

## Beschreibung

Die Erfindung bezieht sich auf eine Schalung der im Oberbegriff von Anspruch 1 erläuterten Art.

Deckenaussparungen, insbesondere solche, die später für Rohr- oder Kabeldurchführungen benützt werden und in einem zweiten Betonierabschnitt unter Einbettung dieser Rohre verschlossen werden, werden bislang mit Bretterschalungen verschalt. Die Schalung in Form eines Kastens wird auf die untere Deckenschalung aufgesetzt und die Decke außerhalb der Schalung in einem ersten Betonierabschnitt vergossen. Dann werden die Rohre oder dgl. durch die Deckenaussparung geführt, wobei Personal auf der im ersten Betonierabschnitt vergossenen Decke stehend arbeiten muß. Um zu verhindern, daß jemand durch die Deckenaussparung fällt, wurde die Aussparung bislang nach dem ersten Betonierabschnitt mit Brettern abgedeckt, auf denen die Arbeiter stehen konnten. Zum Vergießen der Aussparungen, nach dem die Rohre durchgeführt wurden, müssen die Bretter wieder entfernt werden. Dies bedeutet einen nicht unerheblichen Zeitaufwand. Darüber hinaus stellt sich auch das Problem der Entsorgung der gebrauchten Bretter.

Aus der DE-A-1 684 522 ist ein Schalungskörper aus Kunststoff zum Herstellen von Deckenaussparungen oder dgl. beschrieben. Der Schalungskörper hat die Form eines Rohrs oder eines beidseitig offenen Quaders, wobei die offenen Seiten durch wieder entfernbare Deckel abdeckbar sind. Beide Deckel sind jedoch aus dem gleichen, dünnen Kunststoffmaterial wie die Wandung des Schalungskörpers, wobei mehrfach darauf hingewiesen wird, daß der Deckel relativ dünn ist, um beispielsweise Löcher durchschneiden zu können. Ein derartiger Deckel ist somit nicht geeignet, eine unfallsichere Absturzsicherung zu bilden, insbesondere, wenn der Innendurchmesser des Schalungskörpers relativ groß ist. Darüber hinaus ist der Druckschrift nicht zu entnehmen, wie das Problem der Bewehrungen gelöst wird.

Aus der DE-U-89 10 090 ist ein Gitterrost bekannt, wie er zum Abdecken fertig betonierter Schächte oder dgl. verwendet wird. Der Gitterrost weist einen Rahmen mit am Rahmen befestigten Gitterstäben auf, wobei der Rahmen ein Z-Profil enthält, damit er in den fertig betonierten Schacht eingehängt werden kann. Wie der Schacht hergestellt wird, ist nicht beschrieben. Die Druckschrift zeigt somit weder eine Schalung noch eine Absturzsicherung wie sie beim Herstellen von Dekkenaussparungen oder dgl. verwendet werden müssen.

Die DE-U-91 05 567 zeigt einen Bohlenrahmen für Dachdurchbrüche für Lichtkuppeln oder Lichtbänder, der gleichzeitig mit einer Diebstahlsicherung in Form eines Gitters versehen ist. Der Bohlenrahmen wird nach dem Herstellen der Decke und des Deckendurchbruchs auf die Oberfläche der Decke rund um den Deckendurchbruch aufgesetzt und in die Dachisolierung eingebaut. Zwar wirkt das Gitter beim Dacheindecken als Absturzsicherung, bei der Herstellung des Deckendurchbruches muß jedoch wie üblich mit einer Absturzsicherung aus Brettern gearbeitet werden. Der Öffnungsquerschnitt des Bohlenrahmens bleibt offen. Die Druckschrift beschreibt somit weder eine Schalung noch eine Absturzsicherung unter Verwendung eines tragfähigen Bewehrungselementes.

Der Erfindung liegt die Aufgabe zugrunde, eine Schalung bereitzustellen, mit der Deckenaussparungen auf zeitsparende und unfallgesicherte Weise hergestellt werden können.

Die Aufgabe wird durch die im Anspruch 1 angegebenen Merkmale gelöst.

Durch die erfindungsgemäße Ausgestaltung, d.h. die Verwendung eines tragfähigen Bewehrungsmaterials als Absturzsicherung wird einerseits gewährleistet, daß die Deckenaussparung so abgedeckt ist, daß kein Unfall passieren kann. Andererseits sind Bewehrungselemente bearbeitbar, und die dafür notwendigen Werkzeuge auf jeder Baustelle vorhanden, so daß die notwendigen Durchtrittsöffnungen, falls dies überhaupt erforderlich ist, auf einfache Weise in die Bewehrungselemente eingeschnitten werden können. Außerdem dient die Absturzsicherung beim Ausgießen der Deckenaussparung im zweiten Betonierabschnitt als Bewehrung, so daß diese nicht mehr gesondert eingebracht werden muß. Die erfindungsgemäße Schalung ist einfach einzubauen, da das mehrfache Zu-und Abdecken der Deckenaussparung durch Holzbretter entfällt.

Vorteilhafte Weiterbildungen der Erfindung sind den Unteransprüchen zu entnehmen.

Zweckmäßigerweise werden Schalung und Absturzsicherung gemäß Anspruch 2 als Einheit bereitgestellt, so daß der Einbau noch weiter erleichtert wird.

Wird als Absturzsicherung gemäß Anspruch 3 eine Gittermatte verwendet, so können kleinere Rohre bereits durch die Gitteröffnungen hindurchgeführt werden.

Die Ausgestaltung nach Anspruch 4 verbessert die Verankerung des Bewehrungselementes, was sowohl für seine Funktion als Absturzsicherung als auch für seine Funktion für die spätere Bewehrung des Betons in der Deckenaussparung von Bedeutung ist.

Noch weiter verbessert wird die Verankerung wenn die überstehenden Bereiche des Bewehrungselements gemäß Anspruch 5 abgewinkelt sind.

Anspruch 6 beschreibt ein besonders bevorzugtes, da besonders zeitsparendes und unfallsicheres Ausfübrungsbeispiel der erfindungsgemäßen Schalung.

Durch das gemäß Anspruch 7 in der Schalungswandung vorhandene Streckmetall kann in begrenztem Umfang Beton hindurchtreten, durch den auf der Innenseite eine gute Verankerung mit dem Beton des zweiten Betonierabschnittes erzielt wird.

Die Erfindung wird nachfolgend anhand der einzigen Zeichnung näher erläutert.

Die Zeichnung zeigt eine erfindungsgemäße Schalung 1 mit einer kastenartig zusammengestellten, viereckigen Schalungswandung 2 in der Größe der gewünschten Deckenaussparung. Die Schalungswandung 2 besteht, in der Fig. aus Übersichtlichkeitsgründen nicht gezeichnet, aus einem zwischen quer- und längsverlaufende Metallstäbe eingeschlossenen Streckmetall, wie es beispielsweise in der DE-PS 41 11 062 beschrieben wurde, oder aus einem anderen perforierten, d.h. begrenzt betondurchlässigen Material. Die Schalungswandung 2 wurde durch ringförmiges Biegen und Verschweißen eines Streifens aus diesem Material hergestellt. Die Schalungswandung 2 kann eine Verankerungs-Ausbauchung 3 aufweisen, die in der Fig. nur an der rechten Seite der Schalungswandung 2 dargestellt ist, jedoch rundum laufen kann.

Auf der oberen offenen Seite 2a der Schalungswandung 2 und diese überspannend, ist eine Gittermatte 4 aufgeschweißt, die aus den üblichen quer- und längsverlaufenden Bewehrungsstäben besteht. Die Gittermatte 4 ist als Absturzsicherung ausgebildet, d.h. die Gittermatte 4 ist durch die Verwendung von Bewehrungsstäben genügender Querschnittsgröße tragfähig und ihre Gitteröffnungen sind so klein, daß ein normal großer Fuß immer wenigstens auf zwei Unterstützungspunkten ruhen kann. Es hat sich eine Maschenweite von 7,5x15cm als ausreichend erwiesen.

Die Gittermatte 4 ist derart bemessen und mit der Schalungswandung 2 verschweißt, daß Randbereiche 4a der Gittermatte 4 über die obere Öffnung 2a und die Schalungswandung 2 seitlich überstehen. Diese überstehenden Bereiche 4a sind im dargestellten Ausführungsbeispiel an allen vier Seiten der Schalungswandung 2 vorgesehen. Die überstehenden Bereiche sind, bevorzugt annähernd 45_{°}, nach unten, d.h. in Richtung auf die Schalungswandung 2 abgewinkelt.

Rund um die untere, offene Seite 2b der Schalung 1 kann die Schalungswandung 2 aus Gründen des Korrosionsschutzes in eine Faserbetonleiste 5 eingebettet werden.

Die erfindungsgemäße Schalung wird vor dem ersten Betonierabschnitt an der Stelle der zukünftigen Aussparung auf die übliche, untere Deckenschalung aufgesetzt, wobei gegebenenfalls auch die obere Umfangskante der Schalungwandung durch eine Faserbeton- oder eine andere Betondeckungsleiste abgedeckt und im Abstand zur späteren Oberfläche der Decke gehalten wird. Dann wird in einem ersten Betonierabschnitt die Decke außerhalb der Aussparung vergossen. Ist der Beton des ersten Betonierabschnittes ausgehärtet und begehbar, werden die Rohre, Kabelschächte oder dgl. durch die Aussparung geführt, wobei der Arbeiter direkt über der Aussparung auf der Gittermatte 4 stehen und dort arbeiten kann. Falls die Rohre oder die Kabelschächte Abmessungen haben, die nicht mehr durch die Gitteröffnungen passen, können diese ohne Gefahr für die Arbeiter durch Auszwicken oder -sägen der Bewehrungsstäbe vergrößert werden, da insbesondere durch die feste Verbindung der Gittermatte mit der Schalung und ihre Verankerung durch die überstehenden Bereiche in der Decke des ersten Betonierabschnittes eine ausreichende Festigkeit gewährleistet wird, auch wenn der eine oder der andere Bewehrungsstab nicht mehr durchgehend die Deckenaussparung überspannen sollte. Anschließend kann die Aussparung sofort im zweiten Betonierabschnitt vergossen werden, wobei die durchragenden Elemente eingebettet werden und die Gittermatte 4 die Bewehrung des Betons im Inneren der Aussparung übernimmt.

In Abwandlung des beschriebenen und gezeichneten Ausführungbeispiels kann die erfindungsgemäße Absturzsicherung auch für Schalungswandungen aus anderem Material, beispielsweise Holzschalungen, verwendet werden. Der Begriff "Deckenaussparung" soll relativ breit verstanden werden und alle Aussparungen in einer waagerechten, betonierten Fläche umfassen, bei denen die beschriebenen Unfallgefahren bestehen. Anstelle einer Gittermatte können Bewehrungstafeln oder eng nebeneinanderliegende, parallele Bewehrungsstäbe verwendet werden, sofern sie genügend tragfähig sind und ein Hängenbleiben mit dem Fuß nicht begünstigen.

## Patentansprüche

1. Schalung mit einer Schalungswandung für eine Deckenaussparung im Betonbau, gekennzeichnet durch eine Absturzsicherung in Form eines tragfähigen Bewehrungselementes (4), das die Deckenaussparung überspannt.

2. Schalung nach Anspruch 1, dadurch gekennzeichnet, daß das Bewehrungselement (4) mit der Schalungswandung (2) verbunden ist.

3. Schalung nach Anspruch 1 oder 2, dadurch gekennzeichnet, daß das Bewehrungselement (4) eine engmaschige Gittermatte ist.

4. Schalung nach einem der Ansprüche 1 bis 3, dadurch gekennzeichnet, daß das Bewehrungselement (4) zum Einbetten in den die Deckenaussparung umgebenden Beton über die Schalungswandung (2) seitlich vorsteht.

5. Schalung nach Anspruch 4, dadurch gekennzeichnet, daß der überstehende Bereich (4a) des Bewehrungselementes (4) abgewinkelt ist.

6. Schalung nach einem der Ansprüche 1 bis 5, dadurch gekennzeichnet, daß die Schalungswandung (2) und das Bewehrungselement (4) aus Metall bestehen und miteinander verschweißt sind.

7. Schalung nach einem der Ansprüche 1 bis 6, dadurch gekennzeichnet, daß die Schalungswandung (2) ein perforiertes Material, insbesondere ein Streckmetallblech, enthält.
